# EUROPÄISCHE PATENTSCHRIFT

(11) **EP 2 611 703 B1**
(45) Veröffentlichungstag und Bekanntmachung des Hinweises auf die Patenterteilung: **03.09.2014**
(21) Anmeldenummer: 11738441.2
(22) Anmeldetag: 28.07.2011
(51) Int. Cl.: A24F 15/12, B65D 5/50, B65D 5/54, B65D 5/66, B65D 5/48, B65D 85/10

(54) **ZIGARETTENPACKUNG MIT HOHLRAUM**
CIGARETTE PACKAGE WITH HOLLOW CAVITY
PAQUET DE CIGARETTES AVEC CAVITÉ

(30) Priorität: 31.08.2010 DE 102010035938
(43) Veröffentlichungstag der Anmeldung: 10.07.2013
(73) Patentinhaber: British American Tobacco (Germany) GmbH, 20354 Hamburg (DE)
(72) Erfinder: AGIRBAS, Erdinc, 95448 Bayreuth (DE)
(74) Vertreter: Schwabe - Sandmair - Marx
(86) Internationale Anmeldenummer: PCT/EP2011/062965
(87) Internationale Veröffentlichungsnummer: WO 2012/028395

(56) Entgegenhaltungen:
- WO-A1-2005/014436
- GB-A- 456 438

## Beschreibung

Die Erfindung betrifft eine Packung für Rauchartikel, insbesondere für Zigaretten, bei welcher im Packungsinnenraum an zumindest einer seitlichen Fläche der Packung ein Hohlraum ausgebildet ist, der sich zwischen der seitlichen Fläche und den Rauchartikel-Aufnahmeraum erstreckt.

Beim Abpacken von Rauchartikeln, insbesondere von Zigaretten werden die dabei eingesetzten Packmaschinen auf ein bestimmtes Format für die zu befüllenden Packungen eingestellt. Ändert sich die Anzahl der pro Packung abzupackenden Zigaretten oder deren Format, beispielsweise der Durchmesser der einzelnen Zigaretten, so muss das Format der Packung an die geänderten Parameter angepasst werden. Andernfalls würden die Zigaretten von der Packung nicht mehr fest umschlossen und sich darin relativ lose befinden. Dies kann zur Beeinträchtigung der Qualität der Zigaretten führen, insbesondere dann, wenn die Packung Erschütterungen ausgesetzt ist.

Wird jedoch eine Zigarettenpackung hergestellt, welche eine geringere Anzahl von Zigaretten oder andersformatige Zigaretten fest umschließt, ändern sich automatisch auch ihre äußeren Abmaße. In diesem Fall muss die gesamte Packmaschine auf ein neues Format umgestellt werden, was sehr zeit- und kostenintensiv ist. Obwohl die vorliegende Erfindung im Folgenden im Zusammenhang mit Zigarettenpackungen beschrieben wird, ist eine Anwendung auf Packungen für andere Rauchartikel ebenfalls denkbar.

Eine Packung mit dem Merkmalen des Oberbegriffs des Anspruchs 1 wird im Dokument WO-A-2005 014436 offenbart.

Der vorliegenden Erfindung liegt die Aufgabe zugrunde, eine vom Standardwert abweichende Anzahl von Zigaretten und/oder vom Standardformat abweichende Zigaretten abzupacken, ohne die gesamte Packmaschine auf ein neues Packungsformat umstellen zu müssen.

Diese Aufgabe wird vom Gegenstand des Patentanspruchs 1 gelöst. Die Unteransprüche definieren dabei bevorzugte Ausführungsformen der vorliegenden Erfindung.

Die erfindungsgemäße Packung weist eine vordere, eine hintere und zwei gegenüberliegende seitliche Flächen auf, wobei im durch diese Flächen begrenzten Innenraum der Packung an zumindest einer seitlichen Fläche ein Hohlraum ausgebildet ist, der sich zwischen der seitlichen Fläche und dem Rauchartikel-Aufnahmeraum erstreckt.

Die im Folgenden verwendeten Bezeichnungen seitlich, vorne, hinten, oben, unten sollen wie bei einer gewöhnlichen Zigarettenpackung verstanden werden. In aufrechtstehender Position ist der Deckel oben an der Packung angeordnet und an der hinteren Seite der Packung angelenkt. Die vordere Seite ist demnach die gegenüber der hinteren Seite liegende und zumeist zum Benutzer weisende Seite. Die seitlichen Flächen erstrecken sich dabei zwischen der vorderen und hinteren Seite der Packung in vertikaler Richtung.

Mit anderen Worten nimmt der Rauchartikel-Aufnahmeraum nicht den gesamten von der vorderen, der hinteren und den zwei gegenüberliegenden Flächen umgrenzten Innenraum der Packung ein und erstreckt sich ferner nicht über die gesamte Erstreckung der seitlichen Flächen bis zu den seitlichen Flächen hin, da an zumindest einem Teilbereich zumindest einer seitlichen Fläche ein Hohlraum ausgebildet ist.

Ein solcher Hohlraum kann dabei ein "offener" Hohlraum sein, also ein nicht an allen Seiten von Flächen umschlossener Raum, der also insbesondere zum Aufnahmeraum zumindest an einer Stelle aufgrund einer "fehlenden" Fläche nicht von einer solchen vom Aufnahmeraum getrennt ist. Bevorzugterweise wird der Hohlraum jedoch von allen Seiten her vom Rauchartikel-Aufnahmeraum durch Flächen abgetrennt.

Durch das Vorsehen zumindest eines Hohlraums im Innenraum der Packung verringert sich das Volumen des Aufnahmeraums, so dass von einer Packung unveränderter Außenmaße eine geringere Anzahl von Zigaretten bzw. Zigaretten eines anderen Formats fest umschlossen werden können. Auf diese Weise muss nicht mehr die gesamte Packmaschine auf ein neues Format umgestellt werden, sondern nur die Teile, die Zigaretten zu einem Zigarettenblock mittels Alu- oder Papierfolie zusammenfassen.

Der Hohlraum kann durch invariable Flächen begrenzt werden und so ein festes Volumen aufweisen. Eine bevorzugte Ausführungsform der vorliegenden Erfindung bringt allerdings einen bedeutenden Vorteil mit sich, indem zumindest eine hohlraumbegrenzende Fläche der Zigarettenpackung nicht fest in der Zigarettenpackung angeordnet ist, sondern in ihrer Position und/oder Ausrichtung verändert werden kann. Insbesondere kann eine Fläche, welche den Hohlraum vom Aufnahmeraum abtrennt, schwenkbar ausgestaltet sein und so eine Variation des Hohlraumvolumens in vorbestimmten Grenzen ermöglichen. Dadurch wird erreicht, dass eine so ausgestaltete Zigarettenpackung eine unterschiedliche Zahl von Zigaretten und/oder unterschiedlichen Zigarettenformate in bestimmten Grenzen aufnehmen kann, ohne dass der Zuschnitt der Zigarettenpackung bzw. des Hohlraums verändert werden muss. Der Hohlraum passt sich dann nämlich einfach den verschiedenen Formaten des Zigarettenblocks an, wobei der Zigarettenblock trotzdem noch immer fest von allen Seiten von der Packung umschlossen wird. Auch denkbar wäre eine Arretierung einer zuvor in ihrer Position und/oder Ausrichtung variablen Fläche, beispielsweise durch Verklebung. Auf diese Weise kann ein und derselbe Zuschnitt einer Packung zur Herstellung von Packungen mit unterschiedlich großen Aufnahmeräumen dienen, welche durch fest arretierte Flächen begrenzt werden.

Gemäß einer weiteren bevorzugten Ausführungsform der vorliegenden Erfindung erstreckt sich der Hohlraum über die gesamte Höhe der seitlichen Fläche. Da übliche Zigarettenpackungen einen die Zigaretten aufnehmenden Packungskörper und einen oben am Packungskörper angeordneten klappbaren Deckel aufweisen, kann mit dem Ausdruck "seitliche Fläche" auch nur eine seitliche Fläche des Packungskörpers verstanden werden. Über die gesamte Höhe der seitlichen Fläche bedeutet in diesem Fall also, dass sich der Hohlraum über die gesamte Höhe der seitlichen Fläche des Packungskörpers erstreckt, bei einer üblichen Zigarettenpackung also vom Boden des Packungskörpers bis zur Packungskörperoberkante, auf welcher der Deckel aufliegt. Damit wird eine komplette, kleinere Innentasche erzeugt und der Zigarettenblock wird von allen Seiten und über seine gesamte Höhe fest umschlossen. Eine Erstreckung des Hohlraums bzw. der den Hohlraum begrenzenden Flächen über den Packungskörper hinaus, beispielsweise bis in den Deckel hinein, ist ebenso vorstellbar.

In einer weiteren bevorzugten Ausführungsform erstreckt sich der Hohlraum im Wesentlichen über die gesamte Breite der seitlichen Fläche. Mit einer Erstreckung über die gesamte Länge der seitlichen Fläche kombiniert reicht der Aufnahmeraum an keiner Stelle mehr an die entsprechende seitliche Fläche der Packung heran, so dass über die Tiefe der Packung, also zwischen der vorderen und der hinteren Fläche der Packung von einer doppelten Wandung an der entsprechenden seitlichen Fläche der Packung gesprochen werden kann.

In einem speziellen Fall kann der Hohlraum einen rechteckigen Querschnitt aufweisen, wobei allerdings beliebige sinnvolle Formen für den Hohlraum denkbar sind, welche sich an einer Seitenfläche einer Zigarettenpackung ausbilden lassen. Zu nennen wäre hier insbesondere drei- oder viereckige Querschnitte, wobei der Querschnitt für den Hohlraum auch mehr als vier Ecken aufweisen kann. Auch wären zur Abgrenzung des Hohlraums gebogene Flächen denkbar.

Bei einer bevorzugten Ausführungsform der vorliegenden Erfindung sind an beiden seitlichen Flächen Hohlräume ausgebildet, die sich zwischen der jeweiligen seitlichen Fläche und dem Aufnahmeraum erstrecken. Die beidseitigen Hohlräume können ferner zueinander symmetrisch sein. Insbesondere ist hier eine Flächen- oder Achsensymmetrie im Querschnitt der Packung vorstellbar.

Der Hohlraum wird durch Flächen eines Packungszuschnitts gebildet, welche Teil des Packungskörpers selbst sind. Ein solcher Packungskörper wird üblicherweise aus einem flächigen Material, insbesondere aus Karton hergestellt, welches an bestimmten Stellen gefaltet und geklebt wird, um eine Packung zu formen.

Im Packungszuschnitt können die Flächen, welche den Hohlraum umgrenzen, seitlich neben der hinteren Fläche der Packung angeordnet sein. Dies soll so verstanden werden, dass die Flächen in Richtung der Längsachse des Zuschnitts gesehen neben der hinteren Fläche der Packung angeordnet sind bzw. in dieser Richtung auf der gleichen Höhe liegen. Die Längsachse des Zuschnitts entspricht der Hochachse der fertig gefalteten und geklebten Packung und kann - sofern es sich um eine Packung mit beidseitig an den Seitenflächen symmetrisch ausgebildeten Hohlräumen handelt - eine Symmetrieachse des Packungszuschnitts sein. Allerdings ist auch eine beliebige Lage der den Hohlraum bzw. die Hohlräume umgrenzenden Flächen im Zuschnitt denkbar, solange sie in der fertig gefalteten und geklebten Packung an den Seitenflächen und im Innenraum der Packung angeordnet sind.

Zumindest eine, bevorzugt allerdings alle der den Hohlraum umgrenzenden Flächen ist länger als die Fläche im Zuschnitt, welche letztendlich die außen liegende Fläche an der Seitenfläche der Packung bildet. Da die seitlichen Flächen des Packungsdeckels mit ihrer Unterkante an der Oberkante der außen liegenden Seitenfläche aufliegen, vermitteln die längeren, den Hohlraum umgrenzenden Flächen den Eindruck, dass sie sich aus dem Packungskörper heraus in Richtung des Packungsdeckels über die Oberkante der Seitenflächen der Packung hinaus erstrecken. Auf diese Weise können diese Flächen zudem dazu genutzt werden, den Packungsdeckel beim Öffnen und Schließen zu führen und in einer geschlossenen Stellung zu halten, eine Aufgabe, welche bei üblichen Zigarettenpackungen der Packungszarge zukommt.

In diesem Sinne kann bei einer bevorzugten Ausführungsform zumindest an einer der den Hohlraum umgrenzenden Flächen ein Vorstand ausgebildet sein, der in geringem Maße von der entsprechenden Fläche absteht, so bei geschlossenem Deckel an einer korrespondierenden Innenfläche des Deckels zu liegen kommt und diesen durch Reibschluss in einer geschlossenen Stellung hält. Bevorzugterweise ist dieser Vorstand an einer Faltkante zwischen zwei der Flächen ausgebildet, wie schon von herkömmlichen Packungszargen bekannt ist.

Bevorzugte Ausführungsformen der vorliegenden Erfindung werden anhand der beiliegenden Figuren 1 bis 5 näher beschrieben. Die Erfindung kann alle hierin offenbarten Merkmale einzeln sowie in jedweder sinnvollen Kombination umfassen.

Es zeigen:
- Figur 1:: einen Zuschnitt einer ersten Ausführungsform der vorliegenden Erfindung,
- Figuren 2a bis 2c:: aufeinanderfolgende Zustände einer erfindungsgemäßen Packung beim Falten,
- Figur 3:: eine fertige Packung gemäß einer ersten Ausführungsform,
- Figur 4:: einen Zuschnitt einer zweiten Ausführungsform der vorliegenden Erfindung,
- Figur 5:: eine fertige Packung gemäß einer zweiten Ausführungsform.

In der Figur 1 ist ein Zuschnitt einer ersten Ausführungsform der vorliegenden Erfindung zu sehen. Der einstückige Zuschnitt für eine Klappschachtel umfasst eine vordere Packungsseite 1 und eine hintere Packungsseite 2, wobei der Deckel 8 mit der hinteren Packungsseite 2 gelenkig verbunden ist. Die späteren Seitenflächen 3, 4 der Packung werden durch die Flächen 31 und 34 bzw. 41 und 44 gebildet, welche bei der fertigen Packung aufeinander zu liegen kommen. Die Flächen 31 und 41 grenzen dabei zu beiden Seiten an die hintere Fläche 2 an und befinden sich in Längsrichtung des Zuschnitts gesehen auf der gleichen Höhe wie diese. Auf gleicher Höhe grenzen an die Flächen 31 und 41 nacheinander die Flächen 32 und 33 bzw. 42 und 43 an, welche zusammen mit den Flächen 31 und 41 und Teilbereichen der hinteren Fläche 2 die späteren Hohlräume 5 der Packung umgrenzen. Links von der Fläche 33 bzw. rechts von der Fläche 43 sind ferner nicht näher benannte Laschen ausgebildet, welche bei der fertigen Packung mit der Innenseite der hinteren Fläche 2 verklebt werden, so dass stabile Hohlräume 5 ausgebildet werden. Zu sehen sind ferner Vorstände 7, welche an der Faltkante zwischen den Flächen 31 und 32 bzw. 41 und 42 ausgebildet sind und später dabei helfen sollen, den Deckel 8 in einer geschlossenen Stellung am Packungskörper zu halten.

Dieser Zuschnitt ist symmetrisch, so dass auch die spätere Packung symmetrisch ist und zu beiden Seitenflächen 3 und 4 einen Hohlraum 5 aufweist.

Beim genaueren Hinsehen fällt zudem auf, dass die Flächen 31, 32, 33, 41, 42 und 43 in Längsrichtung des Zuschnitts länger sind als die bei der fertigen Packung an den Seitenflächen 3 und 4 außen liegenden Flächen 34 und 44. Da sich sowohl die Flächen 31, 32, 33, 41, 42 und 43 wie auch die Flächen 34 und 44 vom Boden der Packung fort erstrecken, ragen die ersteren Flächen hinter den zweiteren hervor und erstrecken sich weiter in Richtung des Deckels 8. Auf diese Weise können sie die Funktion einer Packungszarge übernehmen, weshalb auch an ihnen die Vorstände 7 ausgebildet sind.

Die Figuren 2a bis 2c zeigen verschiedene aufeinanderfolgende Zustände einer Packung beim Falten. Zunächst werden die Flächen 31, 32 und 33 bzw. 41, 42 und 43 im rechten Winkel zueinander umgebogen, wobei die oben genannten, an die Flächen 33 und 43 angrenzenden Laschen mit der Innenseite der hinteren Fläche 2 verklebt werden. In der Figur 2b sind demnach schon Hohlräume 5 zu erkennen, weiche später an den in der Figur 2c zu sehenden Aufnahmeraum 6 angrenzen und von den Flächen 33 bzw. 43 abgegrenzt werden. Der Aufnahmeraum 6 ist durch die Hohlräume 5 über die gesamte Höhe und zudem über die gesamte Breite der Packung begrenzt, so dass die erfindungsgemäße Packung einen gegenüber herkömmlichen Zigarettenpackungen kleineren quaderförmigen Aufnahmeraum 6 aufweist. In einem auf die Figur 2c folgenden Verfahrensschritt wird die vordere Fläche 1 der Packung auf den noch offenen Aufnahmeraum 6 gelegt und bildet zusammen mit den Flächen 33 und 43, dem Boden und dem Deckel 8 der Packung die sechste Seite, welche den Aufnahmeraum 6 umgrenzt. Die Innenseiten der Flächen 34 und 44 werden demzufolge auf die Außenseiten der Flächen 31 und 41 aufgelegt und werden mit diesen verklebt. Über den Abstand der Flächen 31 und 41 zueinander hinaus stehen die Vorstände 7 zu beiden Seiten, welche bei der fertigen Packung an den Innenseiten der Seitenflächen des Deckels anliegen und den Deckel 8 leicht verklemmen, so dass dieser nur mit gewissem Kraftaufwand zu öffnen und zu schließen ist. Auf diese Weise wird ein unbeabsichtigtes Öffnen des Deckels 8 verhindert.

In der Figur 3 ist eine fertig gefaltete und verklebte Packung zu sehen, welche zu beiden Seiten symmetrische und im Querschnitt rechteckige Hohlräume 5 aufinreist, deren begrenzende Flächen 31, 32 und 33 bzw. 41, 42 und 43 über die Flächen 34 und 44 in Richtung des Deckels hinausstehen und so eine Art Packungszarge bilden.

Der Zuschnitt einer weiteren Ausführungsform der vorliegenden Erfindung ist in der Figur 4 zu sehen, nämlich der Zuschnitt für eine asymmetrische Zigarettenpackung, welche lediglich an einer Seitenfläche einen Hohlraum aufweist. Abgesehen davon, dass die einen rechten Hohlraum umgrenzenden Flächen 41 bis 43 im Zuschnitt fehlen, besteht kein Unterschied zur ersten Ausführungsform.

Wie der Figur 5 zu entnehmen ist, ist aufgrund des Fehlens eines rechten Hohlraums 5 eine nicht bezeichnete Packungszarge notwendig, welche eine rechte Führungsfläche für die rechte Seitenfläche des Deckels 8 sowie einen den Deckel 8 geschlossen haltenden Vorstand bereitstellt.

Es sei noch anzumerken, dass die mit der Innenseite der hinteren Fläche 2 zu verklebenden Laschen der hohlraumbildenden Flächen in gewissen Grenzen an unterschiedlichen Positionen mit der hinteren Fläche 2 verklebt werden können, so dass leicht trapezförmige Hohlräume 5 gebildet werden und auf diese Weise eine unterschiedliche Anzahl von Zigaretten und/oder Zigaretten unterschiedlicher Formate von Zigarettenpackungen aus ein und demselben Zuschnitt aufgenommen werden können. Ferner wäre es vorstellbar, die die Hohlräume 5 begrenzenden Flächen auf eine andere Weise zu arretieren als durch Verkleben der Laschen mit der hinteren Fläche 2, beispielsweise durch Umfalten der Laschen in Richtung der Hohlräume 5, so dass diese mit einer Kante als "Anschlag" an den Flächen 31 bzw. 41 anliegen.

## Patentansprüche

1. Packung für Rauchartikel, insbesondere Zigarettenpackung, mit einer vorderen (1), einer hinteren (2) und zwei gegenüberliegenden seitlichen Flächen (3, 4), wobei im durch diese Flächen begrenzten Innenraum der Packung an zumindest einer seitlichen Fläche (3, 4) ein Hohlraum (5) ausgebildet ist, der sich zwischen der seitlichen Fläche (3, 4) und dem Rauchartikel-Aufnahmeraum (6) erstreckt, wobei der Hohlraum (5) durch Flächen (31, 32, 33, 41, 42, 43) umgrenzt wird, welche Teil des einstückigen Zuschnitts der Packung sind,
**dadurch gekennzeichnet, dass**
zumindest eine der den Hohlraum umgrenzenden Flächen (31, 32, 33, 41, 42, 43) über eine Oberkante der an der seitlichen Fläche (3, 4) der Packung außen liegenden Fläche des Zuschnitts (34, 44) hinaus erstreckt.

2. Packung nach Anspruch 1, wobei das Volumen des Hohlraums (5) variiert werden kann, insbesondere durch Verschwenken einer den Hohlraum (5) begrenzenden Fläche (33, 43).

3. Packung nach Anspruch 1 oder 2, wobei sich der Hohlraum (5) im Wesentlichen über die gesamte Höhe und/oder Breite der seitlichen Fläche (3, 4) erstreckt.

4. Packung nach einem der Ansprüche 1 bis 3, wobei der Hohlraum (5) einen im Wesentlichen rechteckigen Querschnitt aufweist.

5. Packung nach einem der Ansprüche 1 bis 4, wobei an beiden seitlichen Flächen (3, 4) Hohlräume (5) ausgebildet sind, die sich zwischen der jeweiligen seitlichen Fläche (3, 4) und dem Rauchartikel-Aufnahmeraum (6)

6. Packung nach Anspruch 5, wobei die Hohlräume (5) zueinander symmetrisch, insbesondere flächensymmetrisch ausgebildet sind.

7. Packung nach einem der Ansprüche 1 bis 6, wobei die Flächen (31, 32, 33, 41, 42, 43) im ungefalteten Zuschnitt in Richtung der Längsachse des Zuschnitts gesehen neben der hinteren Fläche (2) der Packung angeordnet sind.

8. Packung nach einem der Ansprüche 1 bis 7, wobei an zumindest einer der den Hohlraum umgrenzenden Flächen (31, 32, 33, 41, 42, 43), insbesondere an einer Faltkante zwischen den Flächen (31, 32, 33, 41, 42, 43) ein Vorstand (7) ausgebildet ist, der den Deckel (8) der Packung in einer geschlossenen Stellung hält.

## Claims

1. A packet for smoking products, in particular a cigarette packet, comprising a front area (1), a rear area (2) and two opposing lateral areas (3, 4), wherein a hollow space (5) is formed on at least one lateral area (3, 4) in the interior space of the packet bounded by these areas and extends between the lateral area (3, 4) and the smoking product accommodating space (6), wherein the hollow space (5) is bounded by areas (31, 32, 33, 41, 42, 43) which are part of a single-piece blank of the packet,
**characterised in that**
at least one of the areas (31, 32, 33, 41, 42, 43) which bound the hollow space extend(s) beyond an upper edge of the area of the blank (34, 44) which lies on the outside of the lateral area (3, 4) of the packet.

2. The packet according to Claim 1, wherein the volume of the hollow space (5) can be varied, in particular by pivoting an area (33, 43) which bounds the hollow space (5).

3. The packet according to Claim 1 or 2, wherein the hollow space (5) extends substantially over the entire height and/or width of the lateral area (3, 4).

4. The packet according to any one of Claims 1 to 3, wherein the hollow space (5) exhibits a substantially rectangular cross-section.

5. The packet according to any one of Claims 1 to 4, wherein hollow spaces (5) are formed on both lateral areas (3, 4) and extend between the respective lateral area (3, 4) and the smoking product accommodating space (6).

6. The packet according to Claim 5, wherein the hollow spaces (5) are formed so as to be symmetrical with respect to each other and in particular exhibit area symmetry.

7. The packet according to any one of Claims 1 to 6, wherein the areas (31, 32, 33, 41, 42, 43) are arranged adjacent to the rear area (2) of the packet as viewed in the direction of the longitudinal axis of the non-folded blank.

8. The packet according to any one of Claims 1 to 7, wherein a protrusion (7) which holds the lid (8) of the packet in a closed position is formed on at least one of the areas (31, 32, 33, 41, 42, 43) which bound the hollow space, in particular on a folding edge between the areas (31, 32, 33, 41, 42, 43).

## Revendications

1. Emballage pour articles à fumer, en particulier paquet de cigarettes, ayant une face avant (1), une face arrière (2) et deux faces latérales en opposition (3, 4), étant entendu que dans l'espace intérieur de l'emballage délimité par ces faces, il est formé sur au moins une face latérale (3, 4) une cavité (5) qui s'étend entre la face latérale (3, 4) et l'espace de logement des articles à fumer (6), étant entendu que la cavité (5) est entourée par des faces (31, 32, 33, 41, 42, 43) qui font partie de la découpe d'une seule pièce de l'emballage,
**caractérisé**
**en ce qu'**au moins une des faces entourant la cavité (31, 32, 33, 41, 42, 43) s'étend au-delà d'un bord supérieur de la face de la découpe (34, 44) située à l'extérieur au niveau de la face latérale (3, 4) de l'emballage.

2. Emballage selon la revendication 1, dans lequel le volume de la cavité (5) peut être modifié, en particulier en faisant basculer une face (33, 43) délimitant la cavité (5).

3. Emballage selon la revendication 1 ou 2, dans lequel la cavité (5) s'étend essentiellement sur la hauteur et/ou la largeur complète de la face latérale (3, 4).

4. Emballage selon l'une des revendications 1 à 3, dans lequel la cavité (5) présente une section essentiellement rectangulaire.

5. Emballage selon l'une des revendications 1 à 4, dans lequel des cavités (5) sont formées sur les deux faces latérales (3, 4), lesquelles s'étendent entre la face latérale (3, 4) respective et l'espace de logement des articles à fumer (6).

6. Emballage selon la revendication 5, dans lequel les cavités (5) sont réalisées de façon symétrique l'une par rapport à l'autre, en particulier de façon symétrique avec les faces.

7. Emballage selon l'une des revendications 1 à 6, dans lequel les faces (31, 32, 33, 41, 42, 43), vues dans la direction de l'axe longitudinal de la découpe dans la découpe dépliée, sont agencées à côté de la face arrière (2) de l'emballage.

8. Emballage selon l'une des revendications 1 à 7, dans lequel une avancée (7) qui maintient le couvercle (8) de l'emballage dans une position fermée est formée sur au moins une des faces entourant la cavité (31, 32, 33, 41, 42, 43), en particulier sur un bord de pliage entre les faces (31, 32, 33, 41, 42, 43).
